# EUROPÄISCHE PATENTSCHRIFT

(11) **EP 1 276 971 B1**
(45) Veröffentlichungstag und Bekanntmachung des Hinweises auf die Patenterteilung: **26.07.2006**
(21) Anmeldenummer: 00903479.4
(22) Anmeldetag: 21.02.2000
(51) Int. Cl.: F01D 5/08

(54) **ROTOR FÜR EINE GASTURBINE**
ROTOR FOR A GAS TURBINE
ROTOR POUR UNE TURBINE A GAZ

(43) Veröffentlichungstag der Anmeldung: 22.01.2003
(73) Patentinhaber: Alstom Technology Ltd, 5400 Baden (CH)
(72) Erfinder: GLAHN, Jörn-Axel, Manchester, CT 06040 (US); HEGER, Armin, CH-5416 Kirchdorf (CH); PROSS, Jörg, D-79774 Albbruck (DE)
(86) Internationale Anmeldenummer: PCT/CH2000/000092
(87) Internationale Veröffentlichungsnummer: WO 2001/063097

(56) Entgegenhaltungen:
- EP-A1- 0 584 958
- DE-A1- 2 633 222
- DE-A1- 3 047 514
- DE-A1- 19 617 539
- US-A- 5 144 794

## Beschreibung

### TECHNISCHES GEBIET

Die vorliegende Erfindung bezieht sich auf das Gebiet der Technik der Gasturbinen. Sie betrifft einen Rotor für eine Gasturbine, welcher Rotor eine Mehrzahl von in einer Rotorachse hintereinander angeordneten, miteinander verbundenen, insbesondere verschweissten, Rotorscheiben umfasst, und welcher Rotor sich zwischen einem Kompressorteil und einem Turbinenteil erstreckt und eine zwischen beiden Teilen verlaufende Zentralbohrung mit einem Innendurchmesser aufweist, wobei erste Mittel vorhanden sind, welche im Kompressorteil Kühlluft abzweigen und durch den Rotor radial nach innen in die Zentralbohrung führen, und wobei zweite Mittel vorhanden sind, welche im Turbinenteil die Kühlluft aus der Zentralbohrung durch den Rotor hindurch radial nach aussen führen.

Eine Führung des Kühlluftstroms über die Zentralbohrung im Rotor ist zum Beispiel aus der Druckschrift US 5271711 bekannt.

### STAND DER TECHNIK

An die Rotoren von Gasturbinen werden die unterschiedlichsten Anforderungen gestellt. Insbesondere sollen die Rotoren so ausgelegt sein, dass Kühlluft-Massenströme am Verdichter (Kompressor) entnommen und verlustarm durch die Zentralbohrung des Rotors zur (Niederdruck-)Turbine geführt werden können, um dort Laufschaufeln zu kühlen. Der Rotor soll dabei zugleich auch durch Zusammenschweissen aus einzelnen Scheiben hergestellt werden können und insgesamt kostengünstig zu fertigen sein.

Um die Strömungsverluste gering zu halten, muss vermieden werden, dass sich Drallströmungen im Kühlluftstrom ausprägen können. Darum muss die Kühlluft auf ihrem radialen Weg zur und von der Zentralbohrung geführt werden. Fertigungstechnisch bieten sich dafür radiale Bohrungen an. Grosse Kühlluft-Massenströme verlangen jedoch grosse Querschnitte der Bohrungen, so dass die Bohrungen in der benötigten Anzahl und Grösse schon bei einem Durchmesser zusammenlaufen, der deutlich über dem Innendurchmesser der Zentralbohrung liegt.

Eine weitere Lösungsmöglichkeit ist in der Druckschrift DE 19617539 offenbart. Radialbohrungen durchdringen die Rotoraussenwand und münden in eine Anzahl erster Hohlräume ein, welche wiederum mit der Zentralbohrung in Verbindung stehen. Radiale Rippen teilen die Hohlräume zwischen den Scheiben des Rotors in kleinere Kammern auf und verhindern so die Drallbildung im Kühlluft-Massenstrom. Solche Rippen sind jedoch aufwendig in der Fertigung und werden durch die bei den hohen Drehzahlen des Rotors auftretenden Kräfte mechanisch hoch beansprucht. Insbesondere hat es sich als nachteilig erwiesen, dass diese Rippen innen freistehend ohne Unterbau in der Zentralbohrung enden und sich nach aussen über einen weiten Radiusbereich bis nahe an die Rotoraussenwand erstrecken. Darüber hinaus wurde festgestellt, dass die Kühlluft in den Hohlräumen unerwünscht hohe Strömungsverluste erfährt. Bei geschweissten Rotoren kommt die weitere Einschränkung hinzu, dass diese Rotoren nur unter grossen Schwierigkeiten repariert werden können, d.h., geschweisste Rotoren müssen so ausgelegt werden, dass eine Rissbildung ausgeschlossen werden kann.

Die bekannten Lösungen erfüllen nur einen Teil der o.g. Anforderungen. Zum Teil sind die Scheiben als Komponenten verschraubter Rotoren ausgelegt. Diese Fügetechnik erlaubt mehr Freiheitsgrade in der Geometrie der Scheiben, so dass die erwähnten Rippen leichter realisiert werden können. Ausserdem ist ein geschraubter Rotor reparierbar. Bei geschweissten Rotoren ist dies so nicht der Fall. Zum Teil sind die Scheiben aber auch nur für kleinere Kühlluft-Massenströme ausgelegt. In diesem Fall können die Kühlluftbohrungen bis nahe an die Zentralbohrung geführt werden, ohne dass es zu Ueberschneidungen kommt.

Eine Lösung, welche alle Anforderungen gleichermassen erfüllt, ist nicht bekannt.

### DARSTELLUNG DER ERFINDUNG

Es ist daher Aufgabe der Erfindung, einen Rotor für eine Gasturbine zu schaffen, welcher die Nachteile bekannter Rotoren vermeidet und insbesondere die verlustarme Führung grosser Kühlluft-Massenströme bei gleichzeitig grosser mechanischer Stabilität ermöglicht.

Die Aufgabe wird durch die Gesamtheit der Merkmale des Anspruchs 1 gelöst. Der Kern der Erfindung besteht darin, radiale Bohrungen und einen durch Rippen unterteilten Hohlraum so miteinander zu kombinieren, dass einerseits mit den Bohrungen ein grosser Gesamtquerschnitt für die Kühlluft erreicht wird, und dass andererseits die Rippen nur einer vergleichsweise moderaten Fliehkraft ausgesetzt sind. Im äusseren, durch die Fliehkräfte am stärksten beanspruchten Bereich des Rotors wird die Luft durch radiale Bohrungen entnommen. Das Ende der Bohrungen wird so weit in Richtung auf die Rotorachse verlegt, dass die Austrittsöffnungen einen akzeptablen Abstand voneinander haben. Der Hohlraum, in den die Bohrungen münden, und in den die Kühlluft dann eingeblasen wird, wird durch relativ kurze Rippen in Kammern unterteilt, die einen Drallaufbau verhindern. Diese kurzen Rippen haben den Vorteil, dass sie auf einem verhältnismässig kleinen äusseren Radius des Hohlraums enden, und so die belastenden Zentrifugalkräfte klein gehalten werden. Der erste Hohlraum und die darin befindlichen ersten Rippen sind von einer Seite aus der ersten Rotorscheibe herausgearbeitet, und der erste Hohlraum wird durch eine benachbarte Rotorscheibe begrenzt. Eine weitere Verbesserung der Festigkeit der Rippen ergibt sich, wenn die ersten Rippen im Zentrum des ersten Hohlraums in einer gemeinsamen Nabe zusammenlaufen.

Grundsätzlich können die Bohrungen unterschiedliche Durchmesser aufweisen und einen Abstand voneinander haben, der zunächst beliebig sein kann und so gewählt wird, dass die Anforderungen bezüglich Festigkeit, Herstellbarkeit und Aerodynamik erfüllt werden. Eine erste bevorzugte Ausführungsform des Rotors nach der Erfindung ist jedoch dadurch gekennzeichnet, dass alle ersten radialen Bohrungen denselben Bohrungsdurchmesser aufweisen, und dass der äussere Durchmesser des ersten Hohlraums so gewählt ist, dass der Abstand zwischen zwei benachbarten ersten radialen Bohrungen an der Mündung zum ersten Hohlraum in etwa dem Bohrungsdurchmesser entspricht. Durch diese Bemessung wird ein optimierter Kompromiss zwischen Massenstrom und Rippenbeanspruchung erreicht.

Je nach Führung des Kühlluft-Massenstromes können die ersten radialen Bohrungen in einer zur Rotorachse senkrechten Ebene verlaufen, oder in axialer Richtung angestellt sein. Es ist kann aus strömungstechnischen Gründen aber auch vorteilhaft sein, wenn die ersten radialen Bohrungen in tangentialer Richtung angestellt sind.

Weitere Ausführungsformen ergeben sich aus den abhängigen Ansprüchen.

### KURZE ERLÄUTERUNG DER FIGUREN

Die Erfindung soll nachfolgend anhand von Ausführungsbeispielen im Zusammenhang mit der Zeichnung näher erläutert werden. Es zeigen
- Fig. 1: im Längsschnitt einen Abschnitt eines Rotors gemäss einem bevorzugten Ausführungsbeispiel der Erfindung; und
- Fig. 2: den Querschnitt durch den Rotor nach Fig. 1 entlang der Ebene II-II.

### WEGE ZUR AUSFÜHRUNG DER ERFINDUNG

In Fig. 1 ist im Längsschnitt ein Abschnitt eines Rotors gemäss einem bevorzugten Ausführungsbeispiel der Erfindung dargestellt. Der Rotor 10, der rotationssymmetrisch zur Rotorachse 11 ausgebildet ist, ist aus einer Mehrzahl von einzelnen, in Richtung der Rotorachse 11 hintereinander angeordneten Rotorscheiben zusammengesetzt, die (in diesem Fall) miteinander verschweisst sind. Dargestellt sind in Fig. 1 nur vier ausgewählte Rotorscheiben 14, 15, 20 und 21, die durch entsprechende Schweissnähte 25 bzw. 26 untereinander verbunden sind. Die (benachbarten) Rotorscheiben 14 und 15 befinden sich im Kompressorteil 12 der zum Rotor 10 gehörenden Gasturbine. Die (benachbarten) Rotorscheiben 20, 21 liegen im Turbinenteil 13 der Gasturbine.

Zur Kühlung der Schaufeln im Turbinenteil 13 wird im Kompressorteil 12 Kühlluft abgezweigt und in einer Zentralbohrung 19 des Rotors 10 vom Kompressorteil 12 zum Turbinenteil 13 geführt und dort in die aussen auf dem Rotor 10 befindlichen (in Fig. 1 nicht gezeigten) Schaufeln eingeleitet (Pfeile in Fig. 1). Die Zentralbohrung 19 hat einen im Vergleich zum Aussendurchmesser des Rotors 10 relativ kleinen Innendurchmesser D1. Würden daher die in der Rotorscheibe 14 angeordneten radialen Bohrungen 16, welche die abgezweigte Kühlluft durch das Innere des Rotors 10 zur Zentralbohrung 19 führen, ganz bis zur Zentralbohrung 19 geführt werden, hätten auf dem Umgang der Zentralbohrung 19 nur wenige Bohrungen Platz, so dass sich nur ein begrenzter Kühlluft-Massenstrom ergäbe.

Um Platz für mehr Bohrungen (bzw. Bohrungen mit grösserem Bohrungsdurchmesser) zu schaffen, wird in der Rotorscheibe 14 ein ringförmiger Hohlraum 17 angeordnet, der einen äusseren Durchmesser D2 aufweist, welcher deutlich grösser ist als der Innendurchmesser D1 der Zentralbohrung 19. In diesen Hohlraum 17, der im Querschnittsprofil strömungsgünstig ausgebildet ist, münden die radialen Bohrungen 16 (siehe auch Fig. 2). Der Hohlraum 17 erstreckt sich soweit zur Rotorachse 11 nach innen, dass er mit der Zentralbohrung 19 in Verbindung steht. Er ist von einer Seite in die Rotorscheibe 14 hineingefräst und wird an dieser Seite durch die benachbarte Rotorscheibe 15 begrenzt. Der Abstand der benachbarten Rotorscheiben 14, 15 richtet sich dabei nach den Toleranzen bei der Verschweissung und den thermischen und mechanischen Dehnungen im Betrieb. Die beiden Scheiben dürfen jedenfalls in keinem Betriebszustand in Kontakt kommen.

Der äussere Durchmesser D2 des Hohlraums 17 ist vorzugsweise so gewählt, dass der Abstand zwischen zwei benachbarten radialen Bohrungen 16 an der Mündung zum ersten Hohlraum 17 in etwa dem Bohrungsdurchmesser D3 entspricht (Fig. 2). Damit die Kühlluftströmung beim Durchqueren des Hohlraumes 17 von den Mündungen der radialen Bohrungen 16 zur Zentralbohrung 19 keinen unerwünschten Drall bekommt, wird der Hohlraum durch radiale Rippen 18 in einzelne Kammern 27 (Fig. 2) unterteilt. Die Rippen 18 werden beim Ausfräsen des Hohlraumes 17 stehengelassen, so dass im Zentrum eine (gemeinsame) Nabe 28 entsteht, in welcher die Rippen 18 zusammenlaufen, und die Rippen 18 am Austrittsumfang der radialen Bohrungen 16 enden. Dadurch wird die Rotorscheibe 14 mechanisch entlastet.

Die Kühlluft kann im Turbinenteil 13 in analoger Weise aus der Zentralbohrung 19 durch das Innere des Rotors 10 nach aussen geführt werden. Hierzu sind in der Rotorscheibe 21 entsprechende radiale Bohrungen 22 vorgesehen, die von einem ringförmigen, durch Rippen 24 unterteilten Hohlraum 23 ausgehen, der mit der Zentralbohrung 19 in Verbindung steht. Für den äusseren Durchmesser D4 des Hohlraumes 23 gelten dabei dieselben Ueberlegungen wie beim Hohlraum 17.

Im Rahmen der Erfindung kann der Rotor 10 den Erfordernissen entsprechend unter grossen Variationen der Bohrungs- und Rippenzahl aus vorgeschmiedeten Rotorscheiben gefertigt werden. Die Bohrungen 16, 22 können dabei nicht nur rein radial, sondern sowohl in tangentialer als auch - wie in Fig. 1 gezeigt - in axialer Richtung angestellt sein.

Insgesamt ergibt sich mit der Erfindung eine Konstruktion, welche die folgenden Merkmale und Vorteile aufweist:
- Die einfach herzustellenden radialen Bohrungen sind so lang wie möglich;
- die festigkeitsmässig und fertigungstechnisch ungünstigen Rippen sind so kurz wie möglich;
- die geforderten grossen Massenströme können realisiert werden;
- die Konstruktion ist schweissbar;
- der Fertigungsaufwand hält sich im Rahmen.

### BEZUGSZEICHENLISTE

- 10: Rotor (Gasturbine)
- 11: Rotorachse
- 12: Kompressorteil
- 13: Turbinenteil
- 14,15: Rotorscheibe
- 16,22: radiale Bohrung
- 17,23: Hohlraum
- 18,24: Rippe
- 19: Zentralbohrung
- 20,21: Rotorscheibe
- 25,26: Schweissnaht
- 27: Kammer
- 28: Nabe
- D1: Innendurchmesser (Zentralbohrung)
- D2,D4: äusserer Durchmesser (Hohlraum)
- D3: Bohrungsdurchmesser (radiale Bohrung)

## Patentansprüche

1. Rotor (10) für eine Gasturbine, welcher Rotor (10) eine Mehrzahl von in einer Rotorachse (11) hintereinander angeordneten, miteinander verbundenen, insbesondere verschweissten, Rotorscheiben (14, 15; 20, 21) umfasst, und welcher Rotor sich zwischen einem Kompressorteil (12) und einem Turbinenteil (13) erstreckt und eine zwischen beiden Teilen (12, 13) verlaufende Zentralbohrung (19) mit einem Innendurchmesser (D1) aufweist, wobei erste Mittel (16, 17, 18) vorhanden sind, welche im Kompressorteil (12) Kühlluft abzweigen und durch den Rotor (10) radial nach innen in die Zentralbohrung (19) führen, und wobei zweite Mittel vorhanden sind, welche im Turbinenteil (13) die Kühlluft aus der Zentralbohrung (19) durch den Rotor (10) hindurch radial nach aussen führen, die ersten Mittel eine Mehrzahl von ersten radialen Bohrungen (16) umfassen, welche ersten radialen Bohrungen (16) von aussen nach innen durch eine erste Rotorscheibe (14) verlaufen und in einen in dieser ersten Rotorscheibe (14) konzentrisch zur Rotorachse (11) angeordneten, ersten ringförmigen Hohlraum (17) münden, dass der erste Hohlraum (17) mit der Zentralbohrung (19) in Verbindung steht, dass der erste Hohlraum (17) einen äusseren Durchmesser (D2) aufweist, welcher grösser ist als der Innendurchmesser (D1) der Zentralbohrung (19), und dass der erste Hohlraum (17) durch eine Mehrzahl von radial angeordneten ersten Rippen (18) in einzelne Kammern (27) unterteilt ist, **dadurch gekennzeichnet, dass** der erste Hohlraum (17) und die darin befindlichen ersten Rippen (18) durch Ausfräsen von einer Seite aus der ersten Rotorscheibe (14) herausgearbeitet sind, und dass der erste Hohlraum (17) durch eine benachbarte Rotorscheibe (15) begrenzt wird und dass die ersten Rippen (18) im Zentrum des ersten Hohlraums (17) in einer gemeinsamen Nabe (28) zusammenlaufen.

2. Rotor nach Anspruch 1, **dadurch gekennzeichnet, dass** alle ersten radialen Bohrungen (16) denselben Bohrungsdurchmesser (D3) aufweisen, und dass der äussere Durchmesser (D2) des ersten Hohlraums (17) so gewählt ist, dass der Abstand zwischen zwei benachbarten ersten radialen Bohrungen (16) an der Mündung zum ersten Hohlraum (17) in etwa dem Bohrungsdurchmesser (D3) entspricht.

3. Rotor nach Anspruch 1, **dadurch gekennzeichnet, dass** die ersten radialen Bohrungen (16) in einer zur Rotorachse (11) senkrechten Ebene verlaufen.

4. Rotor nach Anspruch 1, **dadurch gekennzeichnet, dass** die ersten radialen Bohrungen (16) in axialer Richtung angestellt sind.

5. Rotor nach Anspruch 1, **dadurch gekennzeichnet, dass** die ersten radialen Bohrungen (16) in tangentialer Richtung angestellt sind.

6. Rotor nach einem der Ansprüche 1 bis 5, **dadurch gekennzeichnet, dass** die zweiten Mittel eine Mehrzahl von zweiten radialen Bohrungen (22) umfassen, welche zweiten radialen Bohrungen (22) von innen nach aussen durch eine zweite Rotorscheibe (21) verlaufen und mit der Zentralbohrung (19) in Verbindung stehen.

7. Rotor nach Anspruch 6, **dadurch gekennzeichnet, dass** die zweiten radialen Bohrungen (22) von einem in der zweiten Rotorscheibe (21) konzentrisch zur Rotorachse (11) angeordneten, zweiten ringförmigen Hohlraum (23) ausgehen, dass der zweite Hohlraum (23) mit der Zentralbohrung (19) in Verbindung steht, dass der zweite Hohlraum (23) einen äusseren Durchmesser (D4) aufweist, welcher grösser ist als der Innendurchmesser (D1) der Zentralbohrung (19), und dass der zweite Hohlraum (23) durch eine Mehrzahl von radial angeordneten zweiten Rippen (24) in einzelne Kammern unterteilt ist.

## Claims

1. Rotor (10) for a gas turbine, which rotor (10) comprises a plurality of rotor discs (14, 15; 20, 21) arranged one behind the other in a rotor axis (11) and connected, in particular welded, to one another, and which rotor extends between a compressor part (12) and a turbine part (13) and has a central bore (19) running between both parts (12, 13) and having an inside diameter (D1), there being first means (16, 17, 18) which branch off cooling air in the compressor part (12) and direct it radially inwards through the rotor (10) into the central bore (19), and there being second means which, in the turbine part (13), direct the cooling air from the central bore (19) radially outwards through the rotor (10), the first means comprising a plurality of first radial bores (16), which first radial bores (16) run from the outside to the inside through a first rotor disc (14) and open into a first annular cavity (17) arranged in this first rotor disc (14) concentrically to the rotor axis (11), in that the first cavity (17) is connected to the central bore (19), in that the first cavity (17) has an outside diameter (D2) which is greater than the inside diameter (D1) of the central bore (19), and in that the first cavity (17) is subdivided into individual chambers (27) by a plurality of radially arranged first ribs (18), **characterized in that** the first cavity (17) and the first ribs (18) located therein are fashioned out of the first rotor disc (14) by milling out from one side, and **in that** the first cavity (17) is defined by an adjacent rotor disc (15) and **in that** the first ribs (18) converge in the centre of the first cavity (17) in a common hub (28).

2. Rotor according to Claim 1, **characterized in that** all the first radial bores (16) have the same bore diameter (D3), and **in that** the outside diameter (D2) of the first cavity (17) is selected in such a way that the distance between two adjacent first radial bores (16) at the orifice to the first cavity (17) corresponds approximately to the bore diameter (D3).

3. Rotor according to Claim 1, **characterized in that** the first radial bores (16) run in a plane perpendicular to the rotor axis (11).

4. Rotor according to Claim 1, **characterized in that** the first radial bores (16) are positioned in the axial direction.

5. Rotor according to Claim 1, **characterized in that** the first radial bores (16) are positioned in the tangential direction.

6. Rotor according to one of Claims 1 to 5, **characterized in that** the second means comprise a plurality of second radial bores (22), which second radial bores (22) run from the inside to the outside through a second rotor disc (21) and are connected to the central bore (19).

7. Rotor according to Claim 6, **characterized in that** the second radial bores (22) start from a second annular cavity (23) arranged in the second rotor disc (21) concentrically to the rotor axis (11), **in that** the second cavity (23) is connected to the central bore (19), **in that** the second cavity (23) has an outside diameter (D4) which is greater than the inside diameter (D1) of the central bore (19), and **in that** the second cavity (23) is subdivided into individual chambers by a plurality of radially arranged second ribs (24).

## Revendications

1. Rotor (10) pour une turbine à gaz, lequel rotor (10) comprend une pluralité de disques de rotor (14, 15 ; 20, 21) disposés les uns derrière les autres dans un axe de rotor (11), connectés les uns aux autres, notamment par soudage, et lequel rotor s'étend entre une partie de compresseur (12) et une partie de turbine (13) et présente un alésage central (19) de diamètre intérieur (D1) s'étendant entre les deux parties (12, 13), des premiers moyens (16, 17, 18) étant prévus, lesquels dévient de l'air de refroidissement dans la partie de compresseur (12) et le guident à travers le rotor (10) radialement vers l'intérieur dans l'alésage central (19), et des deuxièmes moyens étant prévus, lesquels guident dans la partie de turbine (13) l'air de refroidissement hors de l'alésage central (19) à travers le rotor (10) radialement vers l'extérieur, les premiers moyens comprenant une pluralité de premiers alésages radiaux (16), lesquels premiers alésages radiaux (16) s'étendant de l'extérieur vers l'intérieur à travers un premier disque de rotor (14) et débouchant dans un premier espace creux annulaire (17) disposé concentriquement à l'axe du rotor (11) dans ce premier disque de rotor (14), le premier espace creux (17) étant en liaison avec l'alésage central (19), le premier espace creux (17) présentant un diamètre extérieur (D2) qui est supérieur au diamètre intérieur (D1) de l'alésage central (19), et le premier espace creux (17) étant divisé en chambres individuelles (27) par une pluralité de premières nervures (18) disposées radialement, **caractérisé en ce que** le premier espace creux (17) et les premières nervures (18) situées à l'intérieur sont usinés par fraisage depuis un côté dans le premier disque de rotor (14), et **en ce que** le premier espace creux (17) est limité par un disque de rotor adjacent (15) et **en ce que** les premières nervures (18) se rejoignent au centre du premier espace creux (17) dans un moyeu commun (28).

2. Rotor selon la revendication 1, **caractérisé en ce que** tous les premiers alésages radiaux (16) présentent les mêmes diamètres d'alésage (D3) et **en ce que** le diamètre extérieur (D2) du premier espace creux (17) est choisi de telle sorte que la distance entre deux premiers alésages radiaux voisins (16) à l'embouchure du premier espace creux (17) corresponde approximativement au diamètre d'alésage (D3).

3. Rotor selon la revendication 1, **caractérisé en ce que** les premiers alésages radiaux (16) s'étendent dans un plan perpendiculaire à l'axe du rotor (11).

4. Rotor selon la revendication 1, **caractérisé en ce que** les premiers alésages radiaux (16) sont inclinés dans la direction axiale.

5. Rotor selon la revendication 1, **caractérisé en ce que** les premiers alésages radiaux (16) sont inclinés dans la direction tangentielle.

6. Rotor selon l'une quelconque des revendications 1 à 5, **caractérisé en ce que** les deuxième moyens comprennent une pluralité de deuxièmes alésages radiaux (22), lesquels deuxième alésages radiaux (22) s'étendent depuis l'intérieur vers l'extérieur à travers un deuxième disque de rotor (21) et sont en liaison avec l'alésage central (19).

7. Rotor selon la revendication 6, **caractérisé en ce que** les deuxièmes alésages radiaux (22) partent d'un deuxième espace creux annulaire (23) disposé concentriquement à l'axe du rotor (11) dans le deuxième disque de rotor (21), **en ce que** le deuxième espace creux (23) est en liaison avec l'alésage central (19), **en ce que** le deuxième espace creux (23) présente un diamètre extérieur (D4), qui est supérieur au diamètre intérieur (D1) de l'alésage central (19), et **en ce que** le deuxième espace creux (23) est divisé en chambres individuelles par une pluralité de deuxièmes nervures (24) disposées radialement.
